# EUROPÄISCHE PATENTSCHRIFT

(11) **EP 1 697 633 B1**
(45) Veröffentlichungstag und Bekanntmachung des Hinweises auf die Patenterteilung: **27.05.2015**
(21) Anmeldenummer: 04762625.4
(22) Anmeldetag: 07.08.2004
(51) Int. Cl.: F02M 65/00, F02D 41/20, G01R 31/28, F02D 41/22

(54) **VERFAHREN ZUR DIAGNOSE EINER KRAFTSTOFF-EINSPRITZVORRICHTUNG, WELCHE EINEN PIEZOAKTOR AUFWEIST**
METHOD FOR DIAGNOSIS IN A FUEL INJECTION DEVICE COMPRISING A PIEZOACTUATOR
PROCEDE DE DIAGNOSTIC D'UN DISPOSITIF D'INJECTION DE CARBURANT POURVU D'UN ACTIONNEUR PIEZOELECTRIQUE

(30) Priorität: 24.10.2003 DE 10349824
(43) Veröffentlichungstag der Anmeldung: 06.09.2006
(73) Patentinhaber: ROBERT BOSCH GMBH, 70442 Stuttgart (DE)
(72) Erfinder: SCHOOR, Ulrich, 70439 Stuttgart (DE); SUTTER, Kai, 70372 Stuttgart (DE)
(86) Internationale Anmeldenummer: PCT/DE2004/001780
(87) Internationale Veröffentlichungsnummer: WO 2005/045234

(56) Entgegenhaltungen:
- EP-A- 1 138 907
- EP-A- 1 139 448
- EP-A- 1 167 729
- WO-A-99/67527
- WO-A-2004/051066
- DE-A- 19 845 042

## Beschreibung

### Stand der Technik

Die Erfindung betrifft zunächst ein Verfahren zur Diagnose einer Kraftstoff-Einspritzvorrichtung, welche einen Piezoaktor zur Betätigung eines Ventilelements aufweist.

Insbesondere bei Brennkraftmaschinen mit Kraftstoff-Direkteinspritzung kommen Kraftstoff-Einspritzvorrichtungen zum Einsatz, deren Ventilelemente nicht elektromagnetisch, sondern zumindest mittelbar durch die Längenänderung eines Piezoaktors betätigt werden. Der Vorteil von Piezoaktoren liegt in ihrer sehr kurzen Schaltzeit und der möglichen sehr präzisen Hubeinstellung. Durch die Verwendung derartiger Kraftstoff-Einspritzvorrichtungen kann der Kraftstoff sehr genau in die Brennräume der Brennkraftmaschine eingebracht werden, was wiederum ein günstiges Emissionsverhalten und einen geringen Kraftstoffverbrauch zur Folge hat.

Für die Funktion der Brennkraftmaschine spielt die korrekte Funktion des Piezoaktors daher eine zentrale Rolle, und dies macht wiederum eine Überwachung der korrekten Funktion des Piezoaktors erforderlich. Bekannt ist beispielweise, während des Betriebs der Brennkraftmaschine die Kapazität der eingesetzten Piezoaktoren immer wieder zu bestimmen. Wird eine starke Veränderung der Kapazität innerhalb eines bestimmten Zeitraums festgestellt, ist dies ein Hinweis beispielsweise auf eine Schädigung des Piezoaktors. In diesem Fall kann von der entsprechenden Kraftstoff-Einspritzvorrichtung der Kraftstoff nicht mehr mit der erforderlichen Genauigkeit in den Brennraum der Brennkraftmaschine eingebracht werden.

Erfasst wird auch, wenn eine Kraftstoff-Einspritzvorrichtung in der geöffneten Stellung blockiert ist. In einem solchen Fall ist gegebenenfalls sogar eine zwangsweise Stilllegung der Brennkraftmaschine erforderlich. Bei einer erkannten Fehlfunktion erfolgt ein Fehlereintrag in einen Fehlerspeicher. Die gespeicherten Fehlerdaten können in einer Werkstatt von einem entsprechenden Diagnosegerät ausgelesen werden. Der Monteur erhält hierdurch Hinweise auf den Ort und die Art des aufgetretenen Fehlers.

DE 198 45 042 A1 beschreibt ein Verfahren und eine Anordnung zur Diagnose eines kapazitiven Aktors. Das entsprechende Steuergerät ist in ein Motorsteuergerät integriert. WO 99/67527 A2 beschreibt ein Verfahren und eine Anordnung zum Steuern eines kapazitiven Aktors. Wieder ist das entsprechende Steuergerät Teil eines Motorsteuergeräts. EP 1 139 448 A1 beschreibt ein verfahren und eine Vorrichtung zum Regeln der Ansteuerspannung eines Piezoaktors. EP 1 138 907 A1 offenbart ein KraftstoffEinspritzsystem.

Aufgabe der vorliegenden Erfindung ist es, ein Verfahren der eingangs genannten Art so weiterzubilden, dass die Diagnose der Kraftstoff-Einspritzvorrichtung auch im "Feld", das heißt fernab von einer Werkstatt oder einem entsprechend ausgerüsteten Werkstattfahrzeug, möglich ist.

Diese Aufgabe wird anspruchsgemäß gelöst.

### Vorteile der Erfindung

Dadurch, dass die Vorrichtung ein von einer Steuer- und Regeleinrichtung der Kraftstoff-Einspritzvorrichtung separates, transportables Diagnosegerät umfasst, welches eine abgeschlossene Baueinheit bildet und mindestens eine optische oder akustische Anzeige zur Anzeige des Funktionszustands des Piezoaktors umfasst, wird eine Diagnose "im Feld" ermöglicht, die unabhängig von einem komplexen Motortester und auch unabhängig vom Motorsteuergerät erfolgen kann. Das erfindungsgemäße Diagnosegerät kann so klein bauen, dass es beispielsweise auch an Bord eines Pannenservicefahrzeugs mitgeführt werden kann. Dass die Vorrichtung eine abgeschlossene Baueinheit bildet, bedeutet, dass die Energieversorgung, die Signalaufbereitung, die optische oder akustische Anzeige, und eine Auswerteschaltung innerhalb eines kompakten Gehäuses angeordnet sind. Dies erleichtert die Handhabung nochmals.

Das Diagnosegerät kann eine Kondensator-Ladeschaltung aufweisen, welche die zur Ansteuerung des Piezoaktors erforderliche Energie bereitstellt.

Zur Ansteuerung von Piezoaktoren sind hohe Spannungen und vergleichsweise hohe Ströme nötig. Da zu einer Zustandsdiagnose des Piezoaktors keine fortlaufend wiederholte Ansteuerung des Piezoaktors erforderlich ist, sondern eine einmalige Ansteuerung innerhalb eines bestimmten Zeitraums ausreicht, bietet eine Kondensator-Ladeschaltung eine einfache, raumsparende und preiswerte Möglichkeit, die zur Ansteuerung des Piezoaktors erforderliche Energie bereitzustellen. Die Energie zur Aufladung des Kondensators der Kondensator-Ladeschaltung kann im Falle eines Kraftfahrzeugs beispielsweise von der 12 V-Autobatterie, von einem 230 V-Netzanschluss, oder beispielsweise auch von einer photovoltaischen Anlage bereitgestellt werden.

Dabei ist es besonders vorteilhaft, wenn die Kondensator-Ladeschaltung eine handelsübliche Schaltung ist, wie sie für Blitzgeräte oder ähnliches verwendet wird. In diesem Falle ist die Vorrichtung besonders preiswert.

Die Verwendung der erfindungsgemäßen Vorrichtung wird dadurch erleichtert, dass sie eine Verbindungseinrichtung umfasst, welche zu einer Verbindungseinrichtung an der Kraftstoff-Einspritzvorrichtung oder der Brennkraftmaschine komplementär ist. Zur Benutzung der erfindungsgemäßen Vorrichtung genügt es dann beispielsweise, einen fahrzeugseitigen Stecker von der Kraftstoff-Einspritzvorrichtüng abzuziehen und stattdessen einen Stecker der erfindungsgemäßen Diagnosevorrichtung mit der Kraftstoff-Einspritzvorrichtung zu verbinden.

Vorgeschlagen wird auch, dass die Vorrichtung eine Schnittstelle für den Anschluss eines PC aufweist. Hierdurch können erforderlichenfalls weitere automatisierte Prüfungen mittels der erfindungsgemäßen Vorrichtung durchgeführt werden, die auf dem PC programmiert sind. Auch die Auswertung des Diagnoseergebnisses kann auf diese Weise noch differenzierter erfolgen. Als PC wird vorteilhafterweise ein Notebook oder Tablet-PC verwendet.

Bei dem erfindungsgemäßen Verfahren muss nicht auf einen Fehlerspeicher zugegriffen werden. Stattdessen wird im Stillstand der Brennkraftmaschine die Kraftstoff-Einspritzvorrichtung direkt mit einem entsprechenden Diagnosegerät verbunden, welches eine bestimmte und vorgegebene Ladungsmenge in den Piezoaktor einzubringen versucht. Aus der tatsächlich eingebrachten Ladungsmenge kann dann auf einfache Art und Weise die tatsächliche Kapazität des Piezoaktors ermittelt werden. Diese ist ein Maß für den augenblicklichen Funktionszustand des Piezoaktors. Die Ladung wird beispielsweise auf der Basis des tatsächlich geflossenen Stromes ermittelt.

In Kenntnis der aktuellen Kapazität des Piezoaktors kann also leicht darüber befunden werden, ob der Piezoaktor für eine aufgetretene Störung ursächlich sein kann oder nicht. Dabei muss der Piezoaktor für die Zustandsprüfung nicht aus der Brennkraftmaschine ausgebaut werden, was die Zeit für die Durchführung der Diagnose verkürzt.

Da, wie gesagt, kein Datenaustausch stattfindet sondern nur aktuelle charakteristische elektrische Werte des Piezoaktors geprüft werden, kann das Diagnosegerät sehr einfach und klein bauen, so dass es überall, auch außerhalb einer Werkstatt oder ohne Hinzuziehung eines Werkstattwagens, eingesetzt werden kann. Gegebenenfalls ist vorstellbar, bei einem Kraftfahrzeug ein solches Diagnosegerät in das ohnehin vorhandene Bordwerkzeug zu integrieren. Außerdem kann mit einem solchen Verfahren auch eine Eingangskontrolle vor dem Einbau einer Kraftstoff-Einspritzvorrichtung in eine Brennkraftmaschine durchgeführt werden.

Ferner wird vorgeschlagen, dass das Diagnosegerät einen Verlauf der Kapazität ermittelt. Der Verlauf der Kapazität ist bei bekanntem Verlauf der angelegten Spannung und des angelegten Stromes noch aussagekräftiger im Hinblick auf den Funktionszustand des Piezoaktors als ein einziger Absolutwert der Kapazität. Die Funktionsfähigkeit des Piezoaktors kann auf diese Weise noch besser ermittelt werden.

Auch ist vorteilhaft, wenn das Diagnosegerät die ermittelte Kapazität beziehungsweise den ermittelten Verlauf der Kapazität mit mindestens einer Referenzkapazität beziehungsweise einem Referenzverlauf vergleicht und abhängig vom Ergebnis des Vergleichs ein Signal erzeugt. Bei dieser Weiterbildung wird dem Benutzer die Interpretation des Ergebnisses abgenommen. Durch den Vergleich stellt das Diagnosegerät gleich das Diagnoseergebnis zur Verfügung.

In Weiterbildung hierzu wird vorgeschlagen, dass auf der Basis des Signals eine Anzeige mit mindestens zwei Farben angesteuert wird, durch die angezeigt wird, ob die ermittelte Kapazität beziehungsweise der Verlauf innerhalb eines Toleranzbereichs um die Referenzkapazität beziehungsweise den Referenzverlauf liegt. Im einfachsten Fall, wenn zwei Farben verwendet werden, gibt das Diagnosegerät einen leicht erkennbaren optischen Hinweis, ob der untersuchte Piezoaktor beziehungsweise die untersuchte Kraftstoff-Einspritzvorrichtung in Ordnung ist oder ob ein Fehler vorliegt. Die Handhabung des erfindungsgemäßen Verfahrens wird auf diese Weise vereinfacht und die Diagnose beschleunigt.

Besonders vorteilhaft ist es, wenn die angelegte Spannung während der Diagnose wenigstens in etwa einem solchen Verlauf entspricht, welche im normalen Betrieb der Kraftstoff-Einspritzvorrichtung vorkommt. Ein typisches Beispiel hierfür ist, dass das Diagnosegerät an den Piezoaktor eine Spannung mit einem linear ansteigenden, einem konstanten, und einem linear abfallenden Abschnitt anlegt. In diesem Fall simuliert das Diagnosegerät, trotz stillstehender Brennkraftmaschine, eine reale Betriebssituation. Das Diagnoseergebnis ist in diesem Fall besonders aussagekräftig.

### Zeichnung

Nachfolgend wird ein besonders bevorzugtes Ausführungsbeispiel der vorliegenden Erfindung unter Bezugnahme auf die beiliegende Zeichnung im Detail erläutert. In der Zeichnung zeigen:
- Figur 1: eine schematische Darstellung einer Brennkraftmaschine mit einer Kraftstoff-Einspritzvorrichtung mit einem Piezoaktor, und eines Diagnosegeräts;
- Figur 2: ein Diagramm, in dem eine Spannung und ein Strom, die an den Piezoaktor von Figur angelegt werden, über der Zeit aufgetragen sind; und
- Figur 3: ein vereinfachtes und schematisches elektrisches Schaltbild des Diagnosegeräts von Figur 1.

### Beschreibung des Ausführungsbeispiels

In Figur 1 trägt eine Brennkraftmaschine insgesamt des Bezugszeichen 10. Sie dient zum Antrieb eines Kraftfahrzeugs, welches in Figur 1, ebenso wie die Brennkraftmaschine 10, nur durch eine strichpunktierte Linie angedeutet ist und welche das Bezugszeichen 12 trägt. Zu der Brennkraftmaschine 10 gehört ein Kraftstoffsystem 14. Dieses umfasst einen Kraftstoffbehälter 16, aus dem eine Fördereinrichtung 18 den Kraftstoff zu einer Kraftstoff-Sammelleitung 20 fördert. Diese wird auch als "Rail" bezeichnet, und in ihr ist der Kraftstoff unter hohem Druck gespeichert.

An die Kraftstoff-Sammelleitung 20 sind mehrere Kraftstoff-Einspritzvorrichtungen 22 angeschlossen. Diese spritzen den Kraftstoff direkt in einen ihnen jeweils zugeordneten Brennraum 24 ein. Aus Darstellungsgründen sind nur eine Kraftstoff-Einspritzvorrichtung 22 und ein Brennraum 24 gezeigt. Die Kraftstoff-Einspritzvorrichtung 22 umfasst ein in der Figur nicht sichtbares Ventilelement, welches je nach Stellung Kraftstoff-Austrittsöffnungen (nicht gezeigt) freigibt, durch die der Kraftstoff von der Kraftstoff-Einspritzvorrichtung 22 in den Brennraum 24 gelangen kann. Die Stellung des Ventilelements wird von der aktuellen Länge eines Piezoaktor 26 beeinflusst. Diese ändert sich abhängig von der Ladung, die in ihn eingebracht wird. Hierzu ist der Piezoaktor 26 über eine der Kraftstoff-Einspritzvorrichtung 22 angebrachte Buchse 27 und einen Stecker 29 mit einer Steuer- und Regeleinrichtung 28 verbunden.

Für den Betrieb der Brennkraftmaschine 10 ist eine korrekte Funktion des Piezoaktors 26 von zentraler Bedeutung. Nur wenn der Piezoaktor 26 korrekt arbeitet, wird von der Kraftstoff-Einspritzvorrichtung 22 die gewünschte Menge an Kraftstoff in den Brennraum 24 eingespritzt. Das Emissionsverhalten und der Kraftstoffverbrauch der Brennkraftmaschine 10 hängen daher auch von der korrekten Funktion des Piezoaktors 26 ab.

Die Funktion des Piezoaktors 26 wird während des Betriebs der Brennkraftmaschine 10 von der Steuer- und Regeleinrichtung 28 immer wieder überwacht. Im Fehlerfalle erfolgt ein Eintrag in einen Fehlerspeicher der Steuer- und Regeleinrichtung 28 und/oder die Brennkraftmaschine 10 wird in einen Notbetrieb umgeschaltet oder sogar vollkommen stillgelegt. Die Einträge im Fehlerspeicher können beispielsweise in einer Werkstatt oder von einem mobilen Servicefahrzeug durch ein Diagnosegerät ausgelesen werden, welches an die Steuer- und Regeleinrichtung 28 angeschlossen wird. Ein solches Diagnosegerät ist jedoch groß und schwer und daher schlecht transportierbar. Darüber hinaus ist es aufgrund der aufwendigen Elektronik vergleichsweise teuer.

Um auch unterwegs, fernab von einer Werkstatt oder einem Servicefahrzeug, eine Zustandsdiagnose der Kraftstoff-Einspritzvorrichtung 22 und insbesondere des Piezoaktors 26 durchführen zu können, weist die Kraftstoff-Einspritzvorrichtung 22 eine direkt mit dem Piezoaktor 26 verbundene Buchse 30 auf, in die ein Stecker 32 eines kleinen, transportablen Diagnosegeräts 34 eingesteckt werden kann. Der Stecker 32 ist mit dem Diagnosegerät 34 über ein Kabel 36 verbunden. In einem nicht dargestellten. Ausführungsbeispiel wird auf die separate Buchse 30 verzichtet. Stattdessen wird der Stecker 29, mit dem die Steuer- und Regeleinrichtung 28 mit der Buchse 27 verbunden ist, aus dieser herausgezogen und der Stecker 32 des Diagnosegeräts 34 stattdessen in die Buchse 27 eingesteckt.

Zur Diagnose des Piezoaktors 26 wird vom Diagnosegerät 34 an den Piezoaktor 26 ein Strom I angelegt und die sich am Kondensator ergebende Spannung U ermittelt. Die entsprechend der Kurve U ist in Figur 2 gezeigt. Man sieht, dass die am Piezoaktor 26 anliegende Spannung U im Normalfall zunächst einen linear ansteigenden Abschnitt, dann einen Abschnitt mit konstanter Spannung, und schließlich einen linear abfallenden Abschnitt aufweist. Dies entspricht in etwa der rampenförmigen Ansteuerung des Piezoaktors 26 im normalen Betrieb der Brennkraftmaschine 10. Auch das maximal erreichte Spannungsniveau sowie die Steilheit der Flanken entspricht wenigstens in etwa einer üblichen Ansteuerung des Piezoaktors 26 während eines Einspritzvorgangs.

Während des Anstiegs der Spannung U fließt ein konstanter Strom I (gestrichelte Linie in Figur 2). Durch die ansteigende Spannung U wird eine Längenänderung des Piezoaktor 26 bewirkt, die im Betrieb der Brennkraftmaschine 10 zu einer Einspritzung von Kraftstoff führen würde. Um Schäden durch die Diagnose von der Brennkraftmaschine 10 fernzuhalten, wird die Diagnose daher nur bei stillstehender Brennkraftmaschine 10 durchgeführt. Im Diagnosegerät 34 wird das Integral des geflossenen Stromes I über der Zeit t berechnet. Dieses Integral entspricht der Ladung Q, die in den Piezoaktor 26 eingebracht wurde. Wird die Ladung Q durch die Spannung U geteilt, erhält man die Kapazität C des Piezoaktors 26.

Die Kapazität C des Piezoaktors 26 ist eine wichtige Kenngröße für den Funktionszustand des Piezoaktors 26. Kommt es beispielsweise zu einem Bruch des Piezoaktors 26, hat dies eine deutliche Änderung der Kapazität C zur Folge. Dies kann durch die Verwendung des Diagnosegeräts 34 erkannt werden. Im einfachsten Fall wir die ermittelte Kapazität C als Zahlenwert vom Diagnosegerät 34 ausgegeben. Der Benutzer kann dann anhand des Zahlenwerts selbst bewerten, ob der Piezoaktor 26 in Ordnung ist oder nicht. Möglich ist aber auch, dass das Diagnosegerät in einer entsprechenden Auswertschaltung automatisch die erfasste Kapazität mit einem oberen und einem unteren Grenzwert vergleicht.

Liegt die ermittelte Kapazität C in dem Bereich zwischen den beiden Grenzwerten, leuchtet am Diagnosegerät 34 eine grüne Lampe 38. Durch diese wird signalisiert, dass der Piezoaktor 26 in Ordnung ist. Liegt die ermittelte Kapazität C knapp neben einem der Grenzwerte, leuchtet am Diagnosegerät 34 eine gelbe Lampe 40, durch welcher signalisiert wird, dass der Piezoaktor 26 zwar nicht vollständig defekt zu sein scheint, dass er jedoch offenbar die Spezifikation nicht mehr voll erfüllt. Liegt die Kapazität C dagegen klar außerhalb des durch die beiden Grenzwerte definierten Bereichs, leuchtet am Diagnosegerät 34 eine rote Lampe 42, was dem Benutzer anzeigt, dass der Piezoaktor 26 defekt ist.

Wie aus Figur 3 hervorgeht, baut das Diagnosegerät 34 sehr einfach, da für die Bereitstellung der Speisespannung und des Speisestroms, die für die Diagnose am Piezoaktor 26 angelegt werden bzw. fließen, eine handelübliche Kondensator-Ladeschaltung 44 verwendet wird. Möglich ist beispielsweise der Einsatz einer Kondensator-Ladeschaltung vom Typ LT3420 (Linear Technology Magazine, May 2002), die üblicherweise zur Bereitstellung der Auslöseenergie für Xenon-Blitzgeräte von Photoapparaten verwendet wird und einen Kondensator mit einer Kapazität von 220 µF aufweist, der innerhalb von 3,5 s mit einer 5 V Eingangsspannung von 50 V auf 320 V geladen werden kann.

Da bei dem vorliegenden Diagnosegerät 34, anders als bei einem Blitzgerät eines Photoapparats, der Piezoaktor 26 jedoch nicht nur geladen, sondern auch wieder entladen werden muss, verfügt die in Figur 3 gezeigte elektrische Schaltung des Diagnosegeräts 34 nicht nur über ein getriggertes Ladesignal 46, sondern auch über einen Entladungskreis 48 für konstanten Strom. Die Steuerung des Lade- beziehungsweise Entladevorgangs erfolgt über einen Opterationsverstärker 50 sowie zwei Schmitt-Trigger 52 und 54. Um den Ablauf der Diagnose im Diagnosegerät 34 steuern zu können, ist in dieses ein Mikroprozessor mit einem A/D-Wandler integriert. Für den Anschluss an einen PC, insbesondere ein note book, verfügt das Diagnosegerät 34 auch über eine entsprechende Schnittstelle 56 (vgl. Figur 1).

Die in Figur 3 gezeigte Schaltung wird über die Klemmen 58. mit Strom versorgt. Möglich ist hierbei ein eingebauter Akku, Batterien, eine Verbindung mit einem Bordnetz des Kraftfahrzeugs 12, eine Verbindung mit einer 230 V-Netzspannung, oder eine Versorgung über einen photovoltaischen Wandler. Ein mit den Klemmen 58 verbundenere DC/DC-Wandler 60 stellt die Energie für Verstärkungskreise oder beispielsweise die Anzeigen 38 bis 42 bereit.

Bei dem in den Figuren 1 bis 3 beschriebenen Ausführungsbeispiel wurde ein Diagnosegerät 34 gezeigt, welches an sich zur Diagnose einer in einem Kraftfahrzeug 12 verbauten Kraftstoff-Einspritzvorrichtung 22 dient. Grundsätzlich kann das vorgeschlagene Verfahren und das vorgeschlagene Diagnosegerät 34.aber auch beim Kraftfahrzeughersteller zur Eingangsprüfung der gelieferten Kraftstoff-Einspritzvorrichtungen 22 verwendet werden, noch bevor diese in der Brennkraftmaschine 10 beziehungsweise dem Kraftfahrzeug 12 verbaut werden. Hierdurch kann vermieden werden, dass schadhafte Kraftstoff-Einspritzvorrichtungen 22 in eine Brennkraftmaschine 10 beziehungsweise ein Kraftfahrzeug 12 eingebaut werden.

Das Diagnosegerät 34 baut sehr kompakt und kann daher Bestandteil eines Bordwerkzeugs des Kraftfahrzeugs 12 sein. Es umfasst in einem gemeinsamen Gehäuse die Stromversorgung, alle Wandler, eine Auswerteschaltung, einen Steuer- und einen Anzeigeprozessor, sowie die Anzeigen 38 bis 42, oder alternativ oder zusätzlich eine LCD-Anzeige, sowie das Anschlusskabel 36 und den Stecker 32.

## Patentansprüche

1. Vorrichtung (34) zur Diagnose einer Kraftstoff-Einspritzvorrichtung (22) mit einem Piezoaktor (26), welche Vorrichtung eine in den Piezoaktor (26) eingeleitete Ladung (Q) und hieraus eine Kapazität (C) des Piezoaktors (26) ermittelt, **dadurch gekennzeichnet, dass** sie ein von einer Steuer- und Regeleinrichtung (28) der Kraftstoff-Einspritzvorrichtung (22) separates, transportables Diagnosegerät (34) umfasst, welches eine abgeschlossene Baueinheit bildet und mindestens eine optische oder akustische Anzeige (38-42) zur Anzeige des Funktionszustands des Piezoaktors (26) umfasst.

2. Vorrichtung (34) nach Anspruch 1, **dadurch gekennzeichnet, dass** die Kondensator-Ladeschaltung eine handelsübliche Schaltung (44) ist, wie sie für Blitzgeräte oder ähnliches verwendet wird.

3. Vorrichtung (34) nach einem der Ansprüche 1 bis 2, **dadurch gekennzeichnet, dass** sie eine Verbindungseinrichtung (32) umfasst, welche zu einer Verbindungseinrichtung (30) an der Kraftstoff-Einspritzvorrichtung (22) komplementär ist.

4. Vorrichtung (34) nach einem der vorhergehenden Ansprüche, **dadurch gekennzeichnet, dass** sie eine Schnittstelle (56) für den Anschluss eines PC aufweist.

5. Verfahren zum Betreiben einer Vorrichtung nach einem der vorhergehenden Ansprüche, **dadurch gekennzeichnet, dass** die Kraftstoff-Einspritzvorrichtung (22) direkt mit dem Diagnosegerät (34) verbunden wird, dass durch das Diagnosegerät (34) an den Piezoaktor (26) eine bestimmte Spannung (U) angelegt wird, und dass durch das Diagnosegerät (34) die in den Piezoaktor (26) eingeleitete Ladung (Q) und hieraus eine Kapazität (C) des Piezoaktors (26) ermittelt werden.

6. Verfahren nach Anspruch 5, **dadurch gekennzeichnet, dass** das Diagnosegerät (34) einen Verlauf der Kapazität (C) ermittelt.

7. Verfahren nach einem der Ansprüche 5 oder 6, **dadurch gekennzeichnet, dass** das Diagnosegerät (34) die ermittelte Kapazität (C) beziehungsweise den ermittelten Verlauf der Kapazität mit mindestens einer Referenzkapazität beziehungsweise einem Referenzverlauf vergleicht und abhängig vom Ergebnis des Vergleichs ein Signal erzeugt.

8. Verfahren nach Anspruch 7, **dadurch gekennzeichnet, dass** auf der Basis des Signals eine optische Anzeige (38, 40, 42) mit mindestens zwei Farben angesteuert wird, durch die angezeigt wird, ob die ermittelte Kapazität (C) beziehungsweise der Verlauf innerhalb eines Toleranzbereichs um die Referenzkapazität beziehungsweise den Referenzverlauf liegt.

9. Verfahren nach einem der Ansprüche 5 bis 8, **dadurch gekennzeichnet, dass** die angelegte Spannung (U) während der Diagnose wenigstens in etwa einer solchen Spannung (U) entspricht, welche im normalen Betrieb der Kraftstoff-Einspritzvorrichtung (22) vorkommt.

## Claims

1. Device (34) for diagnosing a fuel injection device (22) with a piezo-actuator (26), which device determines a charge (Q) applied to the piezo-actuator (26) and a capacitance (C) of the piezo-actuator (26) on the basis thereof, **characterized in that** said device comprises a transportable diagnostic unit (34) which is separate from an open-loop and closed-loop control apparatus (28) of the fuel injection device (22) and which forms an enclosed structural unit and comprises at least one visual display or acoustic indicator (38-42) for indicating the functional state of the piezo-actuator (26).

2. Device (34) according to Claim 1, **characterized in that** the capacitor charging circuit is a commercially available circuit (44) such as is used for flash units or the like.

3. Device (34) according to one of Claims 1 to 2, **characterized in that** it comprises a connecting apparatus (32) which is complementary to a connecting apparatus (30) on the fuel injection device (22).

4. Device (34) according to one of the preceding claims, **characterized in that** said device (34) has an interface (56) for connecting a PC.

5. Method for operating a device according to one of the preceding claims, **characterized in that** the fuel injection device (22) is connected directly to the diagnostic unit (34), **in that** a specific voltage (U) is applied to the piezo-actuator (26) via the diagnostic unit (34), and **in that** the charge (Q) which is applied to the piezo-actuator (26) is determined by the diagnostic unit (34) and a capacitance (C) of the piezo-actuator (26) is determined therefrom.

6. Method according to Claim 5, **characterized in that** the diagnostic unit (34) determines a profile of the capacitance (C).

7. Method according to one of Claims 5 or 6, **characterized in that** the diagnostic unit (34) compares the determined capacitance (C) or the determined profile of the capacitance with at least one reference capacitance or a reference profile and generates a signal as a function of the result of the comparison.

8. Method according to Claim 7, **characterized in that** on the basis of the signal a visual display (38, 40, 42) with at least two colours is actuated, by means of which it is indicated whether the determined capacitance (C) or the profile is within a tolerance range around the reference capacitance or the reference profile.

9. Method according to one of Claims 5 to 8, **characterized in that** the applied voltage (U) corresponds, during the diagnosis, at least approximately to such a voltage (U) which occurs during the normal operation of the fuel injection device (22).

## Revendications

1. Dispositif (34) de diagnostic d'un dispositif d'injection de carburant (22) à l'aide d'un actionneur piézoélectrique (26), ledit dispositif calculant une charge (Q) introduite dans l'actionneur piézoélectrique (26) et en déduisant la capacité (C) de l'actionneur piézoélectrique (26), **caractérisé en ce qu'**il comprend un appareil de diagnostic (34) transportable séparé d'un dispositif de commande et de réglage (28) du dispositif d'injection de carburant (22) formant une unité de construction clôturée et comprenant au moins un affichage optique ou acoustique (38-42) servant à l'affichage de l'état de fonctionnement de l'actionneur piézoélectrique (26).

2. Dispositif (34) selon la revendication 1, **caractérisé en ce que** le circuit de charge de condensateur est un circuit (44) traditionnel du commerce, tel que ceux utilisés pour les paratonnerres ou similaires.

3. Dispositif (34) selon l'une quelconque des revendications 1 à 2, **caractérisé en ce qu'**il comprend un dispositif de liaison (32) complémentaire à un dispositif de liaison (30) prévu au niveau du dispositif d'injection de carburant (22).

4. Dispositif (34) selon l'une quelconque des revendications précédentes, **caractérisé en ce qu'**il comporte une interface (56) pour le raccordement d'un PC.

5. Procédé d'actionnement d'un dispositif selon l'une quelconque des revendications précédentes, **caractérisé en ce que** le dispositif d'injection de carburant (22) est directement relié à l'appareil de diagnostic (34), qu'une tension (U) définie est appliquée à l'actionneur piézoélectrique (26) par l'appareil de diagnostic (34) et que la charge (Q) introduite dans l'actionneur piézoélectrique (26) est calculée par l'appareil de diagnostic (34) et qu'une capacité (C) de l'actionneur piézoélectrique (26) en est déduite.

6. Procédé selon la revendication 5, **caractérisé en ce que** l'appareil de diagnostic (34) calcule une courbe de la capacité (C).

7. Procédé selon l'une quelconque des revendications 5 ou 6, **caractérisé en ce que** l'appareil de diagnostic (34) compare la capacité (C) calculée et/ou la courbe calculée de la capacité à au moins une capacité de référence et/ou à une courbe de référence et émet un signal en fonction du résultat de la comparaison.

8. Procédé selon la revendication 7, **caractérisé en ce qu'**un affichage (38, 40, 42) optique à au moins deux couleurs est commandé sur la base du signal, ledit affichage indiquant si la capacité (C) calculée et/ou la courbe se situent à l'intérieur d'une plage de tolérance entourant la capacité de référence et/ou la courbe de référence.

9. Procédé selon l'une quelconque des revendications 5 à 8, **caractérisé en ce que** la tension (U) appliquée pendant le diagnostic correspond au moins approximativement à une tension (U) observée en situation de fonctionnement normal du dispositif d'injection de carburant (22).
